# EUROPÄISCHE PATENTSCHRIFT

(11) **EP 3 459 887 B1**
(45) Veröffentlichungstag und Bekanntmachung des Hinweises auf die Patenterteilung: **15.03.2023**
(21) Anmeldenummer: 18195615.2
(22) Anmeldetag: 20.09.2018
(51) Int. Cl.: B65H 75/14, B65H 75/28

(54) **SPULE UND VERFAHREN ZUR HERSTELLUNG EINER SPULE**
COIL AND METHOD FOR MANUFACTURING SAME
BOBINE ET PROCÉDÉ DE FABRICATION D'UNE BOBINE

(30) Priorität: 21.09.2017 DE 102017121907
(43) Veröffentlichungstag der Anmeldung: 27.03.2019
(73) Patentinhaber: Bundesdruckerei GmbH, 10969 Berlin (DE)
(72) Erfinder: Lohmann, Jens, 10319 Berlin (DE)
(74) Vertreter: Hentrich Patent- & Rechtsanwaltspartnerschaft mbB

(56) Entgegenhaltungen:
- EP-A1- 3 059 196
- WO-A1-2010/043677
- WO-A1-2013/151012
- CN-A- 106 190 018
- DE-A1- 4 206 143
- DE-U1- 7 832 838
- DE-U1-202009 017 716
- US-A- 3 030 045
- US-A- 3 321 149
- US-A- 3 493 161
- US-A- 3 499 376
- US-A- 4 699 489
- US-A- 5 816 525

## Beschreibung

Die Erfindung betrifft eine Spule zur Aufwicklung oder zur Abwicklung von aus einem Thermoplasten gebildeten Filmen. Sie besitzt einen Spulenkern mit einer Innenwand und einer Außenwand, wobei die Innenwand ausgebildet ist, um von einer Spannvorrichtung oder einem Lagerstift aufgenommen zu werden. Außerdem betrifft die Erfindung ein Verfahren zur Herstellung einer Spule.

Derartige Spulen sind aus dem Stand der Technik bekannt und exemplarisch in der beigefügten Figur 8 dargestellt. Eine solche Spule kann verwendet werden, um einen Film einer Belichtungsmaschine zuzuführen. Dabei kann es sich um einen Hologrammfilm oder Holofilm handeln, der durch die Belichtungsmaschine mit einer Struktur, insbesondere einem Hologramm versehen wird. Aber auch ausgangsseitig werden solche Spulen eingesetzt, um einen belichteten Hologrammfilm aufzuwickeln. Sowohl beim Aufwickeln als auch beim Abwickeln ist der Film stets straff zu halten, was teilweise sogar ein Nachziehen des Filmes durch zusätzliches Verdrehen der Spule erforderlich macht.

Bei einer Belichtungsmaschine wird der Spulenkern auf eine Spannvorrichtung, insbesondere auf einen Spanndorn (Dehnspanndorn) aufgesteckt und gespannt. Während bei regulären Filmspulen der Spulenkern einen Schlitz aufweist, ist die Ausbildung eines Schlitzes beim Einsatz einer solchen Spannvorrichtung nicht möglich, da das Innere des Spulenkernes durch den Spanndorn ausgefüllt ist. Außerdem darf ein Holofilm nur locker auf den Spulenkern gewickelt sein und keinesfalls starr befestigt werden. Bei den aus dem Stand der Technik bekannten Spulen ist deshalb beim Spulenwechsel ein leerer Spulenkern vom Bediener mehrfach mit dem Holofilm zu umschlingen, bevor der Holofilm betriebssicher auf der Spule verbleibt. Üblicherweise sind mindestens vier Windungen erforderlich, damit der Film nicht wieder vom Spulenkern rutscht. Eine gestartete Produktion bzw. eine gestartete Belichtung des Holofilms muss dann wieder unterbrochen werden, was Zeit und Geld kostet. Die aus dem Stand der Technik bekannte Befestigung des Holofilms auf dem Spulenkern ist also umständlich, unsicher und nimmt unnötige Zeit in Anspruch. Außerdem wird wertvolles Filmmaterial durch die mehrfache Umwicklung des Spulenkerns verschwendet.

US 3, 030 045 A beschreibt eine Spule zur Aufwicklung oder zur Abwicklung von aus einem Thermoplasten gebildeten Filmen, bei der auf dem Spulenkern eine Beschichtung angeordnet ist.

EP 3 059 196 A1 beschreibt eine Spule zur Aufwicklung oder zur Abwicklung von einem Film, bei der auf den Spulenkern eine Haftschicht aufgebracht ist, die eine Stufe aufweist.

In DE 78 32 838 U1 ist eine Vorrichtung zum Auf- und Abspulen eines Endlosfilmes oder dergleichen beschrieben, wobei "der Wickelkern eine Oberfläche großer Haftreibung, z.B. eine Gummibeschichtung" besitzt.

In der US 4,699,489 A ist eine Aufwickelvorrichtung eines Films beschrieben, wobei vorliegend ein Film einer Fotokamera aufgewickelt werden soll. Hierbei ist ein Spulenkern vorhanden, an dessen unteren Ende ein doppelseitiges Klebeband angebracht ist, um den Gummischlauch am Kern zu fixieren.

In US 3,493,161 A ist eine Spule zur Aufwicklung oder zur Abwicklung von aus einem Thermoplasten gebildeten Filmen beschrieben, deren Spulenkern mit einem Ring aus einem weichen Material beschichtet ist.

Der Ring hat eine Mehrzahl an flexiblen Fingern, die aus einem Silikon gebildet sein können und die der Reibungserhöhung und damit zur zusätzlichen Fixierung des Filmes dienen.Die US 3,499,376 A beschäftigt sich mit einem Kameramechanismus mit einer entnehmbaren Filmkassette, auf die der Film derart aufgewickelt werden kann, dass er nicht erst in einer Dunkelkammer entnommen werden muss. Zu dieser Rolle wird in Spalte erläutert, dass eine Beschichtung vorhanden ist, die einerseits am Spulenkern klebt und andererseits eine Klebefläche zur Fixierung des Films aufweist.

In der WO 2010/043677 A1 ist ein Verfahren und eine Vorrichtung zur Herstellung eines Piezokörpers beschrieben, die zunächst nicht unmittelbar etwas mit einer Spule zur Aufwicklung oder zur Abwicklung eines Filmes zu tun hat. Jedoch wird hierbei einem Stapel piezoelektrischer Elemente entlang seiner axialen Ausdehnung ein Umhüllungselement zugeordnet, das vorzugsweise aus einem Silikon besteht.

In der CN 106190018 A wird letztlich noch ein Sprühkleber beschrieben, der umweltfreundlich sein solle. Dieser Sprühkleber umfasst ein Silikon.

In der DE 20 2009 017 716 U1 wird eine Wickelhülse mit einer Beschichtung beschrieben, die auf einen Korpus aufgebracht ist.

Die US 3 321 149 beschreibt eine Spindel, bei der auf die Außenwand ein Klebeelement 16 aufgebracht ist, dass mittig oder zentral befindet und nur teilweise über die Breite der Spindel erstreckt.

Die DE 42 06 143 A1 beschreibt einen Wickelstab, auf den eine Klemmhülse aufgebracht ist. Diese Klemmhülse umschließt den Wickelkern fast vollständig, wobei ein Schlitz frei bleibt, in welchen das freie Ende des aufzuwickelnden Materials 3 eingebracht werden kann und zwar so, dass die Hülse das Material an den Wickelkern klemmt.

In der US 5 816 525 A ist ein Wickelkern beschrieben, auf den eine Beschichtung aufgebracht ist, damit die erste Filmlage von den weiteren Filmlagen nicht zerdrückt wird. Hierbei wird zunächst eine ablösbare Schicht auf den Kern aufgebracht. Auf diese Schicht 20 werden links und rechtsseitig zwei drucksensitive Klebestreifen gewickelt, die einen Bereich für einzubringendes Material vorgegeben, das aufgesprüht wird.

In der WO 2013 / 151 012 A1 ist eine Filmrolle gezeigt, bei der ein Wickelkern vorliegt, der von einem elastischen Element, welches sich nur teilweise über die Breite des Kerns erstreckt, umgeben ist.

Es ist daher die Aufgabe der vorliegenden Erfindung, eine Spule bereitzustellen, die die vorstehend genannten Nachteile überwindet. Außerdem ist es Aufgabe der vorliegenden Erfindung, ein Verfahren zur Herstellung einer solchen Spule anzugeben.

Die die Spule betreffende Aufgabe wird gelöst durch eine Spule mit dem Merkmalsbestand des Anspruchs 1.

Hierbei ist die Außenwand des Spulenkerns teilweise mit einer Haftschicht bedeckt. Dadurch ergibt sich der Vorteil, dass der Holofilm - ohne eine mechanische Verbindung - schnell, sicher aber dennoch lösbar, sowie mit geringem Materialeinsatz auf dem Spulenkern befestigt werden kann. Durch den Einsatz der Haftschicht ist es inzwischen möglich, den Film auf dem Spulenkern auch nur bei einer halben Umdrehung der Spule zu sichern. Dies bietet eine beachtliche Materialeinsparung.

Erfindungsgemäß ist die Haftschicht zumindest teilweise aus einem Silikon gebildet.

Der aus einem Thermoplasten, erfindungsgemäß aus Polyethylenterephtalat (PET) gebildete Holofilm weist sehr gute Hafteigenschaften an Silikon auf. Silikon und PET bilden mit anderen Worten also eine Materialpaarung, durch die eine gute Haftung des Films an der Außenwand des Spulenkerns erzielbar ist.

Die erfindungsgemäße Ausführungsform der Haftschicht ist durch einen auf die Außenwand des Spulenkerns aufsteckbaren Haftschlauch gebildet. Dieser Haftschlauch ist dehnbar oder gedehnt auf den Spulenkern aufgebracht, so dass der Haftschlauch durch die eigene Rückstellkraft sicher am Spulenkern fixiert ist. Außerdem lässt sich der Haftschlauch austauschen, vorzugsweise in Abhängigkeit des Materials des Films. Somit ist gewährleistet, dass für verschiedene Filmmaterialien auch die dazu korrespondierenden Haftschichten oder Haftschläuche vorliegen.

Eine weitere vorteilhafte Ausgestaltung der Erfindung sieht an einer Seite des Spulenkerns eine Spulenwange vor, die der Führung von gewickeltem Film dient. Vorzugsweise ist an beiden Seiten des Spulenkerns eine Spulenwange angeordnet. Die Spulenwange kann einteilig mit dem Spulenkern geformt sein oder auch mit ihm verbunden, insbesondere verschraubt werden.

In einer vorteilhaften weiteren Ausgestaltung, ist der Spulenwange eine Detektionseinheit zugeordnet zur Ermittlung einer Windungsanzahl eines auf den Spulenkern gewickelten Films. Diese Detektionseinheit kann beispielsweise in Form einer Lichtschranke mit mehreren Einzelsensoren gebildet sein, die in einer Kommunikationsverbindung mit einem übergeordneten Steuerrechner steht. Der Steuerrechner kann ausgestaltet sein, den Benutzern der Hologramm-Belichtungsmaschine darüber zu informieren, dass eine Spule fast voll oder fast leer ist, damit dieser in Kürze einen Spulenwechsel vornehmen kann.

Alternativ oder ergänzend umfasst die Spulenwange eine Anzeigevorrichtung zur Anzeige einer Windungsanzahl eines auf dem Spulenkern gewickelten Films. Auch hierdurch ist dem Benutzer eine visuelle Kontrolle des "Füllstandes" der Spule möglich.

Die das Verfahren betreffende Aufgabe wird mit einem Verfahren gemäß dem Merkmalsbestand des Anspruchs 4 gelöst.

Auch hierdurch lässt sich beim Aufwickeln eines aus einem Thermoplasten geformten Filmes erheblich Material einsparen. Außerdem ist die Betriebssicherheit beim Belichtungsvorgang erhöht.

Erfindungsgemäß umfasst das Aufbringen der Haftschicht ein Aufziehen eines auf Silikonbasis gebildeten Haftschlauches auf den Spulenkern. Eine andere, nicht von der Erfindung umfasste Gestaltung sieht vor, dass die Haftschicht durch Aufsprühen eines auf Silikonbasis gebildeten Haftsprays auf den Spulenkern aufgebracht wird. Eine - nicht von der Erfindung umfasste - besonders schnell herzustellende Spule ist dadurch gekennzeichnet, dass der Spulenkern mit einer ersten Materialkomponente (z.B. Kunststoff) gespritzt oder generativ gefertigt wird, und dass die Außenwand des Spulenkerns mit einer zweiten Materialkomponente als Haftschicht umspritzt oder generativ als Haftschicht auf die Außenwand aufgebracht wird. Insbesondere das Mehrkomponenten-Spritzgießen hat sich als vorteilhaft erwiesen, da sich hierbei der Spulenkern und die Haftschicht auf einfache und praktikable Weise miteinander verbinden lassen. Außerdem lässt sich durch das Mehrkomponenten-Spritzgussverfahren eine sehr große Stückzahl solcher Spulen herstellen. Alternativ können der Spulenkern und die Haftschicht in einem Mehrkomponenten-3D-Druckverfahren hergestellt werden.

Im Folgenden wird die Erfindung an in der Zeichnung dargestellten Ausführungsbeispielen näher erläutert; es zeigen:
- Fig. 1: eine Seitenansicht einer nicht von der Erfindung umfassten Spule, geschnitten gezeigt
- Fig. 2: eine Frontansicht einer weiteren nicht von der Erfindung umfassten Spule, teils geschnitten gezeigt
- Fig. 3: eine Frontansicht einer weiteren nicht von der Erfindung umfassten Spule, teils geschnitten gezeigt
- Fig. 4: eine Frontansicht einer Spule im Sinne der vorliegenden Erfindung, teils geschnitten gezeigt;
- Fig. 5: eine Seitenansicht einer nicht von der Erfindung umfassten Spule, geschnitten gezeigt
- Fig. 6: eine Seitenansicht einer nicht von der Erfindung umfassten Spule, geschnitten gezeigt
- Fig. 7: eine Seitenansicht einer nicht von der Erfindung umfassten Spule, geschnitten gezeigt; und
- Fig. 8: eine aus dem Stand der Technik bekannte Spule in einer seitlichen Schnittansicht.

Es sei vorweggeschickt, dass die Gegenstände der nachstehend erläuterten Figuren in ihren Proportionen und Maßstäben variieren können. Figur 1 zeigt exemplarisch eine Schnittdarstellung einer Spule zur Aufwicklung oder zur Abwicklung eines aus einem Thermoplasten gebildeten Film 10. Der gezeigte Film 10 ist als ein Holofilm, mithin also als ein mit einem Hologramm belichtbarer Film 10 gebildet. Die Spule umfasst einen Spulenkern 20, der eine Innenwand 21 und eine Außenwand 22 aufweist. Die Innenwand 21 ist ausgebildet, um von einer nicht näher dargestellten Spannvorrichtung, insbesondere von einem Spanndorn aufgenommen zu werden. Ebenfalls offenbar ist daher auch ein System einer einen Spanndorn aufweisenden Spannvorrichtung mit einer solchen Spule. Anders als bei Filmrollen von Kino- oder Fotografenfilmen ist der Spulenkern 20 ohne Strukturen an der Oberfläche, mithin strukturfrei und schlitzfrei gebildet. Die schlitzfreie Gestaltung des Spulenkerns 20 gewährleistet ein sicheres Spannen durch die vorzugsweise motorisch betriebene Spannvorrichtung. Bei der erfindungsgemäßen Spule ist die Außenwand 22 des Spulenkerns 20 zumindest teilweise mit einer Haftschicht 30 bedeckt. Bei dem in Figur 1 gezeigten Beispiel ist die Haftschicht 30 rotationssymmetrisch um den Spulenkern 20 angeordnet. Die Haftschicht 30 ist zumindest teilweise oder vollständig aus Silikon gebildet, so dass ein aus einem PET bestehender Holofilm sehr gut daran haftet.

Bei dem in Figur 1 gezeigten Beispiel ist der Spulenkern 20 vollständig mit der Haftschicht 30 beschichtet. Das bedeutet, dass sich die Haftschicht 30 über die vollständige Breite des Spulenkerns 20 bzw. dessen Außenwand 22 erstreckt.

Dem Spulenkern 30 ist eine Spulenwange 40 zur Führung von gewickeltem Film 10 zugeordnet. Diese Spulenwange 40 umfasst eine Anzeigevorrichtung 50 zur Anzeige einer Windungsanzahl des auf den Spulenkern 30 gewickelten Films 10. Um darüber hinaus einen "Füllstand" der Spule auch von außen, d.h. außerhalb der Spulenwange 40 sehen zu können, ist mindestens ein, vorzugsweise sind mindestens zwei aus einem zumindest teilweise transparenten Material gebildete Schlitze oder Aussparungen 51 vorgesehen. Für eine einfache Handhabung der Spule weist die Spulenwange 40 zusätzlich zwei Halterungen 60 auf.

Das Beispiel nach Figur 2 unterscheidet sich von demjenigen nach Figur 1 dadurch, dass sich die Haftschicht 30 nur teilweise über die Breite des Spulenkerns 20 erstreckt. Hier ist die Haftschicht 30 als ein auf den Spulenkern 20 aufbringbarer Haftschlauch 31 gestaltet. Die Haftschicht 30 ist mittig oder zentral bezüglich des Spulenkerns 20 angeordnet. Die zentrale Anordnung genügt, um den Film 10 an der Spule hinreichend zu fixieren.

Wie sich aus Figur 3 ergibt, genügt es aber auch, die Haftschicht 30 nicht mittig, sondern dezentral anzuordnen. Die Haftschicht 30 zergliedert sich in mehrere Haftschichtabschnitte 33, 34. Im gezeigten Beispiel sind genau zwei der Haftschichtabschnitte 33, 34 vorhanden. Ein erster Haftschichtabschnitt 33 erstreckt sich von der Spulenwange 40 links im Bild und ein zweiter Haftschichtabschnitt 34 erstreckt sich von der Spulenwange 40 rechts im Bild. Beide Haftschichtabschnitte 33, 34 können hierbei als ein Haftspray 32 aufgebracht sein. Durch die nur teilweise Bedeckung der Außenwand 22 des Spulenkerns 20 lässt sich eine Materialeinsparung hinsichtlich des Materials der Haftschicht 30 erreichen.

Das Ausführungsbeispiel nach Figur 4 zeigt einen Spulenkern 20, der eine Vertiefung 23 aufweist. In diese Vertiefung 23 oder in diese Rille ist die Haftschicht 30 oder ein Haftschlauch 31 eingesetzt. Außerdem ist es möglich, diese Spule mittels eines generativen Fertigungsverfahrens oder eines Spritzgussverfahrens herzustellen. Somit würde der Spulenkern mit einer ersten Materialkomponente gespritzt oder generativ gefertigt, wobei zugleich die Vertiefung 23 ausgeformt wird. Die Außenwand 22 und insbesondere die Vertiefung 23 werden dann mit einer zweiten Materialkomponente als Haftschicht 30 umspritzt oder die zweite Materialkomponente wird generativ als Haftschicht 30 aufgebracht. Die Verwendung einer Vertiefung 23 bietet eine sichere Positionierung und eine sichere Lage der Haftschicht 30 am Spulenkern 20.

Die Spulen nach Figuren 5 bis 7 weisen eine nur teilweise radial bedeckte Außenwand 22 des Spulenkerns 20 mit einer Haftschicht 30 auf. Es genügt in der Regel eine halbe Umwicklung des Spulenkerns 20 mit dem Film 10, um ihn sicher an der Haftschicht 30 des Spulenkerns 20 zu fixieren. Während beim Beispiel nach Figur 5 ungefähr 75 Prozent der Außenwand 22 mit der Haftschicht 30 bedeckt sind, ist beim Beispiel nach Figur 6 nur ungefähr die Hälfte der Außenwand 22 mit der Haftschicht 30 beschichtet. Das Beispiel nach Figur 7 sieht eine Beschichtung der Außenwand 22 von ungefähr 25 Prozent vor. Diese Ausführungsform nach Figuren 5 bis 7 bewirken ebenfalls eine Materialeinsparung hinsichtlich des Haftschichtmaterials.

In Figur 8 ist ein - weiteres - aus dem Stand der Technik bekanntes Beispiel für eine Spule gezeigt, wobei hier zur Sicherung des Films 10 zwischen vier und sechs Wicklungen auf dem Spulenkern 20 vorhanden sein müssen, damit der Film 10 beim Straffziehen und Straffhalten nicht vom Spulenkern 20 rutscht. Dieses Problem wird durch die vorliegende Erfindung behoben, womit Produktionsausfälle und eine Materialverschwendung dezimiert werden.

### Bezugszeichenliste:

- 10: Film
- 20: Spulenkern
- 21: Innenwand
- 22: Außenwand
- 23: Vertiefung
- 30: Haftschicht
- 31: Haftschlauch
- 32: Haftspray
- 33: erster Haftschichtabschnitt
- 34: zweiter Haftschichtabschnitt
- 40: Spulenwange
- 50: Anzeigevorrichtung
- 51: Aussparung
- 60: Halterung

## Patentansprüche

1. Spule zur Aufwicklung oder zur Abwicklung von aus einem Thermoplasten, nämlich aus Polyethylenterephtalat (PET) gebildeten Filmen (1), mit einem eine Innenwand (21) und eine Außenwand (22) aufweisenden Spulenkern (20), bei welchem die Innenwand (21) ausgebildet ist, um von einer Spannvorrichtung oder einem Lagerstift aufgenommen zu werden, wobei die Außenwand (22) des Spulenkerns nur teilweise mit einer Haftschicht (30) bedeckt ist, die sich nur teilweise über die Breite des Spulenkerns (20) erstreckt und mittig oder zentral bezüglich dem Spulenkern (20) in einer Vertiefung (23) angeordnet ist, **dadurch gekennzeichnet, dass** der Spulenkern (20) die Vertiefung (12) umfasst,
dass die Haftschicht (30) teilweise oder vollständig aus Silikon gebildet ist, und dass die Haftschicht (30) als ein Haftschlauch (31) gebildet ist, der gedehnt auf den Spulenkern (20) aufgebracht ist, so dass der Haftschlauch (31) durch die eigene Rückstellkraft sicher am Spulenkern (20) fixiert ist.

2. Spule nach Anspruch 1, **dadurch gekennzeichnet, dass** zumindest einer Seite des Spulenkerns (30) eine Spulenwange (40) zur Führung von gewickeltem Film (10) zugeordnet ist.

3. Spule nach Anspruch 2, **dadurch gekennzeichnet, dass** der Spulenwange (40) eine Detektionseinheit zugeordnet ist zur Ermittlung einer Windungsanzahl eines auf dem Spulenkern (30) gewickelten Films (10).

4. Verfahren zur Herstellung einer Spule nach einem der Ansprüche 1 bis 3 **gekennzeichnet durch** die folgenden Schritte:
A) Ausformen eines Spulenkerns (20) mit einer Innenwand (21) und einer Außenwand (22), wobei der Spulenkern (20) eine Vertiefung (23) aufweist und
B) Aufbringen einer als Haftschlauch (31) auf Silikonbasis gebildeten Haftschicht (30) auf die Außenwand (22) des Spulenkerns (30), wobei der Haftschlauch (31) gedehnt auf den Spulenkern (20) aufgebracht und in die Vertiefung (23) des Spulenkerns (20) eingesetzt wird, so dass der Haftschlauch (31) mittig oder zentral bezüglich dem Spulenkern (20) angeordnet ist und durch seine eigene Rückstellkraft sicher am Spulenkern (20) fixiert wird.

## Claims

1. A spool for winding or unwinding films (1) formed of a thermoplastic, namely films made of polyethylene terephthalate (PET), comprising a spool core (20) having an inner wall (21) and an outer wall (22), wherein the inner wall (21) is adapted to be received by a tensioning device or a bearing pin, wherein the outer wall (22) of the spool core is only partially covered with an adhesive layer (30), which extends only partially across the width of the spool core (20) and is arranged in the middle or centrally with respect to the spool core (20) in a recess (23), **characterized in that** the spool core (20) includes the recess (12), **in that** the adhesive layer (30) is formed partly or entirely of silicone, and **in that** the adhesive layer (30) is formed as an adhesive tube (31) which is applied stretched to the spool core (20) so that the adhesive tube (31) is securely fixed to the spool core (20) by its own restoring force.

2. The spool according to claim 1, **characterized in that** a spool cheek (40) for guiding of wound film (10) is assigned to at least one side of the spool core (30).

3. The spool according to claim 2, **characterized in that** the spool cheek (40) is associated with a detection unit for detecting a number of turns of a film (10) wound on the spool core (30).

4. Method of manufacturing a spool according to any one of claims 1 to 3 **characterized by** the following steps:
A) forming a spool core (20) having an inner wall (21) and an outer wall (22), wherein the spool core (20) has a recess (23), and
B) applying an adhesive layer (30) formed as a silicone-based adhesive tube (31) to the outer wall (22) of the spool core (20), wherein the adhesive tube (31) is applied in stretched form to the spool core (20) and is inserted into the recess (23) of the spool core (20), so that the adhesive tube (31) is arranged in the middle or centrally with respect to the spool core (20) and is securely fixed to the spool core (20) by its own restoring force.

## Revendications

1. Bobine pour l'enroulement ou le déroulement de films (1) formés d'un thermoplastique, à savoir de polyéthylène téréphtalate (PET), avec un noyau de bobine (20) présentant une paroi intérieure (21) et une paroi extérieure (22), dans laquelle la paroi intérieure (21) est conçue pour être reçue par un dispositif de serrage ou une broche de palier, dans laquelle la paroi extérieure (22) du noyau de bobine n'est que partiellement recouverte d'une couche adhésive (30) qui ne s'étend que partiellement sur la largeur du noyau de bobine (20) et qui est disposée au milieu ou au centre par rapport au noyau de bobine (20) dans un évidement (23), **caractérisée en ce que** le noyau de bobine (20) comprend l'évidement (12),
**en ce que** la couche adhésive (30) est formée partiellement ou entièrement de silicone, et **en ce que** la couche adhésive (30) est formée en tant que tuyau adhésif (31) qui est appliqué étiré sur le noyau de bobine (20), de sorte que le tuyau adhésif (31) est fixé de manière sûre au noyau de bobine (20) par sa propre force de rappel.

2. Bobine selon la revendication 1, **caractérisée en ce qu'**au moins un côté du noyau de bobine (30) est associé à une joue de bobine (40) pour le guidage du film enroulé (10).

3. Bobine selon la revendication 2, **caractérisée en ce qu'**une unité de détection est associée à la joue de bobine (40) pour déterminer un nombre de spires d'un film (10) enroulé sur le noyau de bobine (30).

4. Procédé de fabrication d'une bobine selon l'une quelconque des revendications 1 à 3, **caractérisé par** les étapes suivantes :
A) former un noyau de bobine (20) avec une paroi intérieure (21) et une paroi extérieure (22), dans lequel le noyau de bobine (20) présente un évidement (23) et
B) appliquer une couche adhésive (30) formée en tant que tuyau adhésif (31) à base de silicone sur la paroi extérieure (22) du noyau de bobine (30), dans lequel le tuyau adhésif (31) est appliqué étiré sur le noyau de bobine (20) et inséré dans l'évidement (23) du noyau de bobine (20), de sorte que le tuyau adhésif (31) est disposé au milieu ou au centre par rapport au noyau de bobine (20) et est fixé de manière sûre au noyau de bobine (20) par sa propre force de rappel.
